# EUROPÄISCHE PATENTSCHRIFT

(11) **EP 0 143 774 B1**
(45) Veröffentlichungstag und Bekanntmachung des Hinweises auf die Patenterteilung: **01.03.1989**
(21) Anmeldenummer: 84890208.6
(22) Anmeldetag: 07.11.1984
(51) Int. Cl.: E05D 5/02

(54) **Bandhalterung für Türbänder**
Door hinge attachment
Fixation pour paumelles de porte

(30) Priorität: 29.11.1983 AT 4171/83
(43) Veröffentlichungstag der Anmeldung: 05.06.1985
(73) Patentinhaber: KUNEX Türenwerk Gesellschaft m.b.H., A-4531 Kematen (AT)
(72) Erfinder: Kunst, Rudolf, A-4501 Neuhofen (AT)
(74) Vertreter: Boeckmann, Peter, Dipl.-Ing.

(56) Entgegenhaltungen:
- DE-A- 1 784 115
- DE-A- 2 316 333
- DE-A- 2 404 226
- DE-A- 2 728 539
- DE-A- 3 042 257

## Beschreibung

Die Erfindung bezieht sich auf eine Bandhalterung für Türbänder, mit einem am Türstock bzw. dessen Futter zu befestigenden Bandhalteteil und einem Zargenbandteil, welcher Bandhalteteil zumindest eine Einsteckhülse, vorzugsweise zwei zueinander parallele Einsteckhülsen, für jeweils einen Einsteckzapfen trägt, welcher bzw. welche Einsteckzapfen vom Grundkörper des Zargenbandteiles quer zu dessen Achse absteht bzw. abstehen, wobei jede Einsteckhülse zumindest einen Ausschnitt hat, in den zwei Klemmplättchen einlegbar sind, deren jedes an der Mantelfläche des Einsteckzapfens anliegt, und wobei die beiden Klemmplättchen durch zumindest eine Klemmschraube gegeneinander und gegen den Einsteckzapfen gedrückt sind. Eine derartige Bandhalterung ist Gegenstand eines internen Standes der Technik der Anmelderin.

Ähnliche Bandhalterungen sind bekannt (DE-A-2 450 517) und haben den Vorteil, daß die Horizontalentternung zwischen der Befestigungsstelle des Bandhalteteiles und der Achse des Zargenbandteiles (zusammenfallend mit der Schwenkachse des Türblattes) nach Wunsch einstellbar ist, so daß Montageungenauigkeiten des Bandhalteteiles leicht ausgeglichen werden können und Schrägstellungen der Schwenkachse des Türblattes vermieden werden können. Nachstellungen sind jederzeit möglich. Nachteilig an den bekannten Konstruktionen ist jedoch der Umstand, daß der Auszugwiderstand für die Einsteckzapfen nicht sehr hoch ist und nur dann gesichert ist, wenn die Klemmschraube sehr fest angezogen wird, was die Gefahr eines Abreißens des Gewindes der Klemmschraube oder einer Verformung des Schraubenkopfes mit sich bringt. Außerdem besteht bei der Montage keine hinreichende Sicherheit dafür, daß sich das Klemmplättchen beim Anziehen der Klemmschraube mitdreht und daher nicht mehr in die richtige Montagelage gelangt.

Es ist auch ein Zargenband bekannt (DE-A-1 784115), bei welchem ein Befestigungslappen des Zargenbandes in ein Gehäuse eingesteckt und dort durch eine quer zur Einsteckrichtung des Befestigungslappens gezahnte Scheibe festgehalten ist, die sich mittels einer Feststellschraube gegen den entsprechend gezahnten Befestigungslappen drücken läßt. Bei dieser Konstruktion stützt sich die Feststellschraube gegen das Gehäuse ab und muß daher mit einem entsprechenden Druck am Gehäuse anliegen, wenn ein für einen sicheren Eingriff der Verzahnung genügender Anpreßdruck der gezahnten Scheibe am Befestigungslappen gesichert werden soll. Dieser auf das Gehäuse ausgeübte Druck ist in zweierlei Hinsicht nachteilig: Einerseits kann dadurch das Gehäuse nach außen ausgebeult werden, was unschöne Verformungen des Gehäuses zur Folge haben kann. Anderseits wird die Verdrehung der Feststellschraube umso schwieriger, je stärker sie mit ihrem flachen verbreiterten Ende am Gehäuse anliegt. Außerdem ist diese Konstruktion nachteilig im Hinblick auf den großen Platzbedarf, die erwähnte schwierige Montage und auch im Hinblick auf den Umstand, daß auf den Befestigungslappen einseitig der erwähnte Druck ausgeübt wird, so daß der Befestigungslappen in Längsnuten des Gehäuses geführt werden muß, die einen erheblichen Aufwand bedeuten. Dennoch wird der Lappen auf Torsion beansprucht und kann daher leicht verformt werden, zumal er von der Feststellschraube durchsetzt ist und daher einen in Einsteckrichtung verlaufenden Schlitz haben muß.

Die Erfindung setzt sich zur Aufgabe, eine verbesserte Bandhalterung zu schaffen, bei der mit geringem Aufwand der Auszugwiderstand für die Einsteckzapfen wesentlich erhöht ist, ohne daß die zuvor erwähnten Nachteile in Kauf genommen werden müssen. Die Erfindung löst diese Aufgabe dadurch, daß jedes der beiden Klemmplättchen mit einer Bohrung versehen ist, die für das eine Klemmplättchen von der Klemmschraube durchsetzt wird, beim anderen Klemmplättchen hingegen mit einem Innengewinde ausgebildet ist, in das die Klemmschraube einschraubbar ist, daß zumindest einer der Einsteckzapfen zumindest in seinem im montierten Zustand an den Klemmplättchen anliegenden Oberflächenbereich mit quer zur Längsachse des Einsteckzapfens verlaufenden Rippen versehen ist, daß zumindest eines der Klemmplättchen an seiner mit den Rippen zusammenwirkenden Oberfläche aus durch diese Rippen verformbarem Material besteht oder mit Vorsprüngen versehen ist, die zwischen diese Rippen eingreifen, und daß die Klemmplättchen an ihren Seitenflächen gegen Verdrehung abgestützt sind. Dadurch können Auszugswiderstände für die Einstreckzapfen erzielt werden, die ein Vielfaches der bisher möglichen Werte erreichen, z. B. für die erstgenannte Variante (Klemmplättchen aus verformbarem Material) von etwa 300 kg, für die zweitgenannte Variante (mit Vorsprüngen versehenes Klemmplättchen) von etwa 520 kg. Derzeit fordert die einschlägige Norm 250 kg, so daß diese Norm im erstgenannten Fall mit Sicherheit erfüllt, im zweitgenannten Fall um das Doppelte übertroffen wird. Der Mehraufwand gegenüber der zuerst beschriebenen Konstruktion liegt für die erstgenannte Variante lediglich in der Anordnung der Rippen, für die zweitgenannte Variante in der Anordnung der Rippen und der Vorsprünge.

Der erhöhte Auszugswiderstand ergibt sich dadurch, daß zusätzlich zum bisher vorliegenden Reibungswiderstand, welcher einem Ausziehen des Einsteckzapfens aus der Einsteckhülse des Bandhalteteiles entgegenwirkt, noch ein formschlüssiger Widerstand hinzukommt. Um bei der erfindungsgemäßen Konstruktion die Einsteckzapfen aus den Einsteckhülsen herauszuziehen, müssen die Rippen und bzw. oder die Vorsprünge der Klemmplättchen abgeschert werden, was bei sinnvoller Materialwahl nur bei entsprechend hoher Krafteinwirkung möglich ist. Vorteilhaft ist hiebei auch, daß dieser formschlüssige Widerstand schon vorliegt, sobald nur die Rippen der Einsteckzapfen in das Material der Klemmplättchen bzw. deren Vorsprünge in die zwischen den Rippen der Einsteckzapfen bestehenden Nuten einzudringen beginnen und in jedem Fall vorliegt, auch wenn die Klemmschrauben der Klemmplättchen nicht bis zum äußerst möglichen Maß angezogen werden.

Gemäß einer bevorzugten Ausführungsform der Erfindung sind die Rippen jedes Einsteckzapfens von Gewinderippen gebildet, die vorzugsweise über einen Großteil der Länge der Einsteckzapfen an diesen vorhanden sind. Solche Gewinderippen lassen sich auf Gewindeautomaten in an sich bekannter Weise leicht herstellen, so daß keine Maschinen für eine Sonderanfertigung erforderlich sind. Wenn sich die Rippen über einen wesentlichen Teil der Länge der Einsteckzapfen oder sogar über deren gesamte Länge errstrecken, so wird ein großer Spielraum für die Einstecktiefe der Einsteckzapfen geschaffen, bei stets gleichbleibenden Werten für den Auszugswiderstand.

Geeignete Materialien für die Klemmplättchen sind an sich bekannt, z. B. kann im Rahmen der Erfindung jedes Klemmplättchen zumindest in seinem an den Rippen des Einsteckzapfens anliegenden Abschnitt aus Weichmetall, insbesondere Aluminium, bestehen. Es ist jedoch erfindungsgemäß auch möglich, die Klemmplättchen aus Stahl auszubilden und an ihren an den Rippen anliegenden Oberflächenpartien mit eingefrästen Nuten zu versehen, die zwischen sich starre rippenartige Vorsprünge bilden, deren Richtung gleich ist der Richtung der Rippen des Einsteckzapfens. In diesem Fall greifen diese Rippen nach Art einer Verzahnung zwischen die rippenartigen Vorsprünge ein. Besonders gute Werte ergeben sich hiebei, wenn der Abstand zweier benachbarter rippenartiger Vorsprünge des Klemmplättchens gleich ist dem Abstand zweier benachbarter Rippen des Einsteckzapfens, da dann der verzahnungsartige Eingriff über eine große Distanz gegeben ist. Eine Variante hiezu besteht darin, die rippenförmigen Vorsprünge der Klemmplättchen von seitlichen Flanschen derselben zu bilden, z. B. von den Schenkeln des U-förmigen Querschnittes des Klemmplättchens.

In der Zeichnung sind Ausführungsbeispiele des Erfindungsgegenstandes schematisch dargestellt. Fig. 1 zeigt den Bandhalteteil und den Zargenbandteil in auseinandergezogenem Zustand. Fig. 2 ist eine Ansicht in Richtung des Pfeiles II auf den Bandhalteteil, Fig. 3 eine Ansicht in Richtung des Pfeiles 111. Fig. 4 ist ein Schnitt nach der Linie IV-IV durch den Bandhalteteil. Fig. 5 zeigt ein Klemmplättchen in perspektivischer Ansicht. Die Fig. 6 bis 8 zeigen je eine Ausführungsvariante zu Fig. 5.

Die Bandhalterung besteht im wesentlichen aus einem Bandhalteteil 1, z. B. aus Metall oder Kunststoff, insbesondere Polyamid, und einem in diesen einsteckbaren Zargenbandteil 2, insbesondere aus Metall, z. B. Stahl oder Messing. Der Bandhalteteil 1 hat zwei durch einen Steg 3 verbundene Flanschen 4. Steg 3 und Flanschen 4 sind mit Löchern 5 versehen, durch welche Befestigungsschrauben hindurchführbar sind, mit denen der Bandhalteteil 1 am Türstock bzw. an dessen Futter angeschraubt werden kann. Ferner hat der Bandhalteteil 1 zwei quer zum Steg 3 verlaufende Einsteckhülsen 6, deren Achsen zueinander parallel verlaufen und in die zwei Einsteckzapfen 7 des Zargenbandteiles 2 im wesentlichen passend einführbar sind. Die Achsen dieser Einsteckzapfen 7 verlaufen normal zur Achse 8 des Grundkörpers 9 des Zargenbandteiles 2, welche Achse 8 zugleich die Schwenkachse des nicht dargestellten Türblattes bildet. Auf den Grundkörper 9 ist in üblicher Weise der Bandzapfen 10 aufgesetzt.

Jede Einsteckhülse 6 hat einen Ausschnitt 11, welche beiden Ausschnitte 11 einander zugewendet sind (Fig. 4), so daß im Bereich der Ausschnitte die in die Einsteckhülse 6 eingesteckten Einsteckzapfen 7 frei liegen. In die Ausschnitte 11 sind zwei metallische Klemmplättchen 12, 13 einlegbar, derart, daß die beiden Klemmplättchen 12, 13 im eingelegten Zustand (Fig. 4) zueinander parallel liegen. Die beiden Klemmplättchen sind an ihren in den Ausschnitten 11 liegenden Oberflächenbereichen 14 (Fig. 5, 6) der Wand der Bohrung der Einsteckhülse 6, im Querschnitt gesehen, nachgeformt. Die diese Oberflächenpartien 14 begrenzenden Kanten 15, 16 verlaufen entlang von Kreisbögen, deren Zentrum mit der Achse einer Bohrung 17 des Klemmplättchens 12 bzw. 13 zusammenfällt. Das eine Klemmplättchen (12) ist in dieser Bohrung 17 mit einem Innengewinde 18 versehen, in welches eine Klemmschraube 19 einschraubbar ist, die die Bohrung 17 des anderen Klemmplättchens (13) durchsetzt. Der Kopf der Klemmschraube 19 ist zweckmäßig in einer entsprechenden Vertiefung der Außenfläche 20 des Klemmplättchens 13 versenkt angeordnet. Wird die Klemmschraube 19 angezogen, so werden die beiden Klemmplättchen 12, 13 gegeneinandergezogen und drücken mit ihren Oberflächenpartien 14 gegen die in den Einsteckhülsen liegenden Einsteckzapfen 7. Dadurch wird ein Widerstand gegen Herausziehen der Einsteckzapfen 7 aus den Einsteckbüchsen 6 geschaffen. Dieser Widerstand wird wesentlich dadurch erhöht, daß die beiden Einsteckzapfen 7 zumindest in ihren Oberflächenbereichen, die im eingesteckten Zustand der Einsteckzapfen 7 den Klemmplättchen 12, 13 gegenüberliegen, mit quer zur Längsachse 21 bzw. 22 der Einsteckzapfen 7 verlaufenden Rippen 23 versehen sind. Zweckmäßig sind diese Rippen 23, wie Fig. 1 zeigt, über einen Großteil der Länge der Einsteckzapfen 7, gegebenenfalls über deren gesamte Länge angeordnet und von Gewinderippen gebildet, was den Vorteil bringt, daß bei der Fertigung des Zargenbandteiles 2 beim Einsetzen der Einsteckzapfen 7 in Bohrungen des Grundkörpers 9 auf eine bestimmte Winkelstellung der Einsteckzapfen 7 nicht geachtet werden muß.

Die Rippen 23 pressen sich bei der Ausführungsform des Klemmplättchens nach Fig. 5 beim Anziehen der Klemmschraube 19 in das Material der Oberflächenpartie 14 des Klemmplättchens 12 bzw. 13 ein. Um dies zu erleichtern, besteht zumindest diese Oberflächenpartie 14 aus weicherem Material als die Rippen 23. Zweckmäßig besteht das gesamte Klemmplättchen 12 bzw. 13 bei der Ausführungsform nach Fig. 5 aus Weichmetall, insbesondere Aluminium.

Bei der Ausführungsform nach Fig. 6 hat jedes Klemmplättchen 12 bzw. 13 an seiner an den Rippen 23 anliegenden Oberfläche 14 einen oder mehrere Vorsprünge 24. Die Richtung jedes dieser Vorsprünge 24 im montierten Zustand des Klemmplättchens 12 bzw. 13 ist gleich der Richtung der Rippen 23 des Einsteckzapfens 7. Bei Vorhandensein mehrerer Vosprünge 24 verlaufen diese zueinander zumindest im wesentlichen parallel. Zweckmäßig können diese Vorsprünge 24 dadurch ausgebildet werden, daß in der Oberflächenpartie 14 schlitzförmige Einfräsungen vorgenommen werden, wobei die Vorsprünge 24 von den zwischen diesen Einfräsungen stehenbleibenden Stegen gebildet sind. Eine besonders günstige Ausführungsform ergibt sich dadurch, daß der Abstand zweier benachbarter Vorsprünge 24 gleich ist dem Abstand zweier benachbarter Rippen 23 des Einsteckzapfens 7, so daß im montierten Zustand diese Rippen 23 nach Art einer Verzahnung mit den Vorsprüngen 24 zusammenwirken. Um zu vermeiden, daß die Vorsprünge 24 verquetscht werden, besteht bei der Ausführungsform nach Fig. 6 das Klemmplättchen 12 bzw. 13 aus Stahl.

Bei der Ausführungsvariante nach Fig. sind die Vorsprünge 24 des Klemmplättchens 12 bzw. 13 von rippenartigen Flanschen gebildet, die seitlich an den Enden des Klemmplättchens vorgesehen sind. Jeder dieser Vorsprünge 24 greift im montierten Zustand des Klemmplättchens 12 bzw. 13 zwischen zwei Rippen 23 des Einsteckzapfens 7 ein.

Bei der Ausführungsvariante nach Fig. 8 sind die Vorsprünge 24 von den beiden Schenkeln des U-förmigen Querschnittes des Klemmplättchens 12 bzw. 13 gebildet, welcher Querschnitt über die gesamte Länge des Klemmplättchens 12 bzw. 13 durchläuft.

Zur Versteifung des Bandhalteteiles 1 sind die beiden Einsteckhülsen 6 an ihrer dem Steg 3 abgewendeten Seite durch einen weiteren Steg 25 (Fig. 1) verbunden, an dem sich die Seitenflächen 26 der Klemmplättchen 12, 13 abstützen können, so daß vermieden wird, daß sich die Klemmplättchen beim Anziehen der Klemmschraube 19 mitdrehen können.

Die erfindungsgemäße Konstruktion eignet sich auch für solche Bandhalterungen, bei welchen nur ein einziger Einsteckzapfen 7 in eine einzige Einsteckhülse 6 einsteckbar ist, wenngleich in den meisten Fällen Ausführungsformen mit zwei zueinander parallelen Einsteckzapfen 7 vorzuziehen sind.

## Patentansprüche

1. Bandhalterung für Türbänder, mit einem am Türstock bzw. dessen Futter zu befestigenden Bandhalteteil (1) und einem Zargenbandteil (2), welcher Bandhalteteil (1) zumindest eine Einsteckhülse (6) für jeweils einen Einsteckzapfen (7) trägt, welcher bzw. welche Einsteckzapfen (7) vom Grundkörper (9) des Zargenbandteiles (2) quer zu dessen Achse (8) absteht bzw. abstehen, wobei jede Einsteckhülse (6) zumindest einen Ausschnitt (11) hat, in den zwei Klemmplättchen (12, 13) einlegbar sind, deren jedes an der Mantelfläche des Einsteckzapfens (7) anliegt, und wobei die beiden Klemmplättchen (12, 13) durch zumindest eine Klemmschraube (19) gegeneinander und gegen den Einsteckzapfen (7) gedrückt sind, dadurch gekennzeichnet, daß jedes der beiden Klemmplättchen (12, 13) mit einer Bohrung (17) versehen ist, die für das eine Klemmplättchen von der Klemmschraube (19) durchsetzt wird, beim anderen Klemmplättchen hingegen mit einem Innengewinde (18) ausgebildet ist, in das die Klemmschraube (19) einschraubbar ist, daß zumindest einer der Einsteckzapfen (7) zumindest in seinem im montierten Zustand an den Klemmplättchen (12, 13) anliegenden Oberflächenbereich mit quer zur Längsachse (21) des Einsteckzapfens (7) verlaufenden Rippen (23) versehen ist, daß zumindest eines der Klemmplättchen (12, 13) an seiner mit den Rippen (23) zusammenwirkenden Oberfläche (14) aus durch diese Rippen (23) verformbarem Material besteht oder mit Vorsprüngen (24) versehen ist, die zwischen die Rippen (23) eingreifen, und daß die Klemmplättchen an ihren Seitenflächen (26) gegen Verdrehung abgestützt sind.

2. Bandhalterung nach Anspruch 1, dadurch gekennzeichnet, daß die Rippen (23) des Einsteckzapfens (7) von Gewinderippen gebildet sind.

3. Bandhalterung nach Anspruch 1 oder 2, dadurch gekennzeichnet, daß die Rippen (23) über einen Großteil der Länge des Einsteckzapfens (7) an diesem vorhanden sind.

4. Bandhalterung nach Anspruch 1, 2 oder 3, dadurch gekennzeichnet, daß die Klemmplättchen (12, 13) zumindest in ihren an den Rippen (23) des Einsteckzapfens (7) anliegenden Abschnitten aus Weichmetall, insbesondere Aluminium, bestehen.

5. Bandhalterung nach Anspruch 1, 2 oder 3, dadurch gekennzeichnet, daß die Klemplättchen (12, 13) aus Stahl bestehen und an ihren an den Rippen (23) anliegenden Oberflächenbereichen (14) mit starren, die Vorsprünge (24 bildenden Rippen versehen sind, deren Richtung gleich ist der Richtung der Rippen (23) des Einsteckzapfens (7).

6. Bandhalterung nach Anspruch 5, dadurch gekennzeichnet, daß der Abstand zweier benachbarter rippenförmiger Vorsprünge (24) gleich ist dem Abstand zweier benachbarter Rippen (23) des Einsteckzapfens (7).

7. Bandhalterung nach Anspruch 5, dadurch gekennzeichnet, daß die rippenförmigen Vorsprünge (24) der Klemmplättchen (12, 13) von seitlichen Flanschen derselben gebildet sind.

8. Bandhalterung nach Anspruch 7, dadurch gekennzeichnet, daß die Klemmplättchen (12, 13) U-förmigen Querschnitt haben, wobei die Schenkel des U die Vorsprünge (24) bilden.

9. Bandhalterung nach einem der Ansprüche 1 bis 8, dadurch gekennzeichnet, daß zwei zueinander parallele Einsteckhülsen (6) vorhanden sind.

## Claims

1. A hinge-plate support for door hinges, with a hinge-plate holding part (1) to be secured to the door case or to its lining, and a frame strip part (2), which hinge-plate holding part (1) bears at least one plug-in socket (6), each for a plug-in peg (7), which plug-in peg or pegs (7) is or are crosswise to the axis (8) of the basic body (9) of the frame strip part (2) and at a distance from it, each plug-in sleeve (6) having at least one cutout (11) into which two small clamping plates (12, 13) can be inserted, each of which rests against the shell of the plug-in peg (7), and the two clamping plates (12, 13) being pressed against each other and against the plug-in peg (7) by at least one clamping screw (19), characterised in that each of the two clamping plates (12, 13) is provided with a borehole (17) which for the one clamping plate is penetrated by the clamping screw (19), but in the case of the other clamping plate is constructed with an inner thread (18) into which the clamping screw (19) can be screwed; in that at least one of the plug-in pegs (7), at least in its surface area which in the installed state rests against the clamping plates (12, 13), is provided with ribs (23) running crosswise to the longitudinal axis (21) of the plug-in peg (7); in that at least one of the clamping plates (12, 13), on its surface (14) which works together with the ribs (23), consists of deformable material or is provided with projections which engage between the ribs (23), and in that the clamping plates on their side surfaces (26) are supported against twisting.

2. A hinge-plate support according to Claim 1, characterised in that the ribs (23) of the plug-in peg (7) are formed by threaded ribs.

3. A hinge-plate support according to Claim 1 or 2, characterised in that the ribs (23) are present on the plug-in peg (7) over a large part of its length.

4. A hinge-plate support according to Claims 1, 2 or 3, characterised in that the clamping plates (12, 13), at least in their sections resting against the ribs (23) of the plug-in peg (7), consist of soft metal, in particular aluminium.

5. A hinge-plate support according to Claim 1, 2 or 3, characterised in that the small clamping plates (12, 13) consist of steel and are provided, on their surface areas (14) resting against the ribs (23), with rigid ribs forming the projections (24) whose direction is the same as the direction of the ribs (23) of the plug-in peg (7).

6. A hinge-plate support according to Claim 5, characterised in that the distance between two neighbouring rib-shaped projections (24) is equal to the distance between two neighbouring ribs (23) of the plug-in peg (7).

7. A hinge-plate support according to Claim 5, characterised in that the rib-shaped projections

(24) of the clamping plates (12, 13) are formed by lateral flanges of the same.

8. A hinge-plate support according to Claim 7, characterised in that the clamping plates (12, 13) have a U-shaped cross-section, the arms of the U forming the projections (24).

9. A hinge-plate support according to one of Claims 1 to 8, characterised in that two plug-in sockets (6) are present which are parallel to each other.

## Revendications

1. Support de gond pour gonds de porte, comportant une pièce (1) de soutien du gond et une pièce (2) qui constitue le corps du gond, laquelle pièce (1) de soutien du gond est à fixer au jambage de la porte ou à l'huisserie de celui-ci et possède au moins une douille d'encastrement (6) pour chaque fois une fiche d'encastrement (7), ladite ou lesdites fiches d'encastrement (7) étant placée(s) à distance du corps principal (9) de la pièce (2) qui constitue le corps du gond et orthogonalement à l'axe (8) de celle-ci, support dans lequel chaque douille d'encastrement (6) possède au moins une échancrure (11) dans laquelle deux plaquettes de serrage (12, 13) sont insérables, chacune d'elles s'appliquant sur la surface cylindrique de la fiche d'encastrement (7), support dans lequel les deux plaquettes de serrage (12, 13) sont sollicitées l'une vers l'autre et contre la fiche d'encastrement (7) par au moins une vis de serrage (19), caractérisé en ce que chacune des deux plaquettes de serrage (12,13) est munie d'un trou (17) qui, pour l'une des plaquettes de serrage, est traversé par la vis de serrage (19) alors que, dans l'autre plaquette de serrage, il est agencé avec un filetage intérieur (18) dans lequel la vis de serrage (19) est destinée à être vissée, en ce que l'une au moins des fiches d'encastrement (7), au moins dans la partie de sa surface qui, à l'état assemblé, s'applique sur les plaquettes de serrage (12, 13), est munie de nervures (23) qui s'étendent transversalement par rapport à l'axe longitudinal (21) de la fiche d'encastrement (7), en ce que l'une au moins des plaquettes de serrage (12, 13), à sa surface (14) coopérant avec les nervures (23), est composée de matériau déformable par ces nervures (23) ou munie de saillies (24) qui s'introduisent entre les nervures (23), et en ce que les plaquettes de serrage sont bloquées en rotation par leurs faces latérales (26).

2. Support de gond selon la revendication 1, caractérisé en ce que les nervures (23) de la fiche d'encastrement (7) sont formées par des filets.

3. Support de gond selon la revendication 1 ou 2, caractérisé en ce que les nervures (23) sont prévues sur la fiche d'encastrement (7), sur une grande partie de la longueur de celle-ci.

4. Support de gond selon la revendication 1, 2 ou 3, caractérisé en ce que, au moins dans leurs parties qui s'appliquent sur les nervures (23) de la fiche d'encastrement (7), les plaquettes de serrage (12, 13) sont faites en métal mou, en particulier en aluminium.

5. Support de gond selon la revendication 1, 2 ou 3, caractérisé en ce que les plaquettes de serrage (12, 13) sont faites en acier et, dans les parties de leur surface (14) qui s'appliquent sur les nervures (23), sont munies de nervures rigides qui forment des saillies (24) et dont la direction est identique à la direction des nervures (23) de la fiche d'encastrement (7).

6. Support de gond selon la revendication 5, caractérisé en ce que la distance entre deux saillies (24) consécutives en forme de nervures est égale à la distance entre deux nervures (23) consécutives de la fiche d'encastrement (7).

7. Support de gond selon la revendication 5, caractérisé en ce que les saillies (24) en forme de nervures des plaquettes de serrage (12, 13) sont formées par des ailes latérales de ces dernières.

8. Support de gond selon la revendication 7, caractérisé en ce que les plaquettes de serrage (12, 13) possèdent une section en U, les branches du U formant les saillies (24).

9. Support de gond selon l'une des revendications 1 à 8, caractérisé en ce qu'il est prévu deux douilles d'encastrement (6) parallèles entre elles.
